# EUROPÄISCHE PATENTSCHRIFT

(11) **EP 0 711 963 B1**
(45) Veröffentlichungstag und Bekanntmachung des Hinweises auf die Patenterteilung: **05.04.2000**
(21) Anmeldenummer: 95115790.8
(22) Anmeldetag: 06.10.1995
(51) Int. Cl.: F25B 39/02, F25B 41/00

(54) **Kältegerät**
Refrigerator
Réfrigérateur

(30) Priorität: 09.11.1994 DE 4439996
(43) Veröffentlichungstag der Anmeldung: 15.05.1996
(73) Patentinhaber: BSH Bosch und Siemens Hausgeräte GmbH, 81669 München (DE)
(72) Erfinder: Cieslik, Detlef, D-89537 Giengen (DE); Arnold, Friedrich, Dipl.-Ing., D-73432 Aalen (DE)

(56) Entgegenhaltungen:
- EP-A- 0 464 711
- DE-A- 4 141 641

## Beschreibung

Die Erfindung betrifft ein Kältegerät mit wenigstens einem Kälteraum, welcher von einem in einem geschlossenen Kältekreislauf eingebundenen, aus einem Plattenverbund gebildeten Verdampfer gekühlt ist, welcher mit nach dem Rollbond - oder Z-Bond-Verfahren hergestellten Kältemitteln-Kanälen zur Führung des im Kältekreislauf von einem Verdichter angetriebenen Kältemittels ausgestattet ist.

Kältegeräte mit einem Verdampfer nach dem Oberbegriff des Anspruches 1 sind beispielsweise aus der EP-A-0464711 oder DE- A-4141641 bekannt. Bei Kältegeräten mit Verdampfern nach dem Oberbegriff des Anspruches 1 ist in deren Kältekreislauf heutzutage anstatt der ozonschichtfeindlichen bzw. den Treibhaus-Effekt fördernden Kältemittel auf der Basis von Fluor - Chlor -Kohlenwasserstoffen FCKW bzw. Fluor-Kohlenwasserstoff FKW ein auf Kohlenwasserstoffen basierendes Kältemittel wie beispielsweise Isubutan eingesetzt. Durch den Einsatz derartiger, im Vergleich zu den bisher eingesetzten Kältemitteln mit geringerer Dichte beaufschlagten Kältemittel in den bekannten Kältekreisläufen kommt es bei den eingebundenen Verdampfern in deren Kältemittel-Kanälen zu einem deutlichen Anstieg des durch sie fließenden Kältemittel-Volumens pro Zeiteinheit. Hieraus resultiert ein nicht unerheblicher Druckabfall entlang der Kältemittel-Kanäle, welcher seinerseits eine Leistungseinbuße des gesamten Kältesystems zur Folge hat. Zu einer besonders spürbaren Leistungseinbuße kommt es, wenn die auf Kohlenwasserstoffen basierenden Kältemittel bei für große Kälteleistungen ausgelegten Verdampfern zum Einsatz kommen.

Aufgabe der Erfindung ist es, einen aus einem Plattenverbund gebildeten Verdampfer bei seinem im Betrieb auf Kohlenwasserstoff basierenden Kältemittel mit einfachen konstruktiven Maßnahmen derart zu gestalten, daß eine Leistungseinbuße - bedingt durch den Verdampfer im Kältesystem - verhindert ist.

Diese Aufgabe wird gemäß der Erfindung dadurch gelöst, daß als Kältemittel in bekannter Weise ein auf Kohlenwasserstoffen basierendes Kältemittel eingesetzt wird, welches in Kältemittel-Kanäle geführt ist, deren Kanal-Querschnitt an dem im Vergleich zu den auf Fluor-Kohlenwasserstoffen oder Fluor-Chlorkohlenwasserstoffen basierenden Kältemitteln höheren Volumenstrom der auf Kohlenwasserstoffen basierenden Kältemittel zur Vermeidung von Leistungseinbußen im Kältesystem weitestgehend angepaßt ist und daß die neben dem Verdampfer im Kältekreislauf vorgesehenen Kältemittel-Fließstrecken hinsichtlich ihres zur Führung von auf Fluor-Kohlenwasserstoffen oder Fuor-Chlorkohlenwasserstoffen basierenden Kältemittel dienenden durchströmbaren Querschnitt im wesentlichen unverändert sind.

Durch die erfindungsgemäße Lösung ist der Druckabfall des in den Kältemittelkanälen des Verdampfers strömenden Kältemittels zwischen Verdampfereingang und Verdampferausgang minimiert, wodurch die Verdampfungstemperatur des Kältemittels über die gesamte Verdampferfläche nahezu vergleichmäßigt und somit die Kälteleistung des Kältemittelverdichters und die Energiebilanz des Kältekreislaufes deutlich erhöht ist. Ferner ist durch diese Lösung erreicht, daß die Kanallängen und deren Anzahl im Vergleich zu einem Betrieb mit auf FKW oder FCKW basierenden Kältemitteln weitestgehend unverändert sein können, so daß eine engere, fertigungstechnisch nur schwer beherrschbare Kanalführung über die gesamte Verdampferplatine, die deren Größe wesentlich verändern würde, vermieden ist. Außerdem ermöglicht eine solche Lösung, daß die bisher bei auf FKW oder FCKW basierenden Kältemitteln zum Einsatz gekommenen Verflüssiger bzw. Drosselstrecken im Kältemittel-Kreislauf ohne kältetechnische Änderungen auch für den Betrieb von auf Kohlenwasserstoffen basierenden Kältemitteln einsetzbar sind.

Nach einer weiteren bevorzugten Ausführungsform des Gegenstandes der Erfindung ist vorgesehen, daß die Kanalquerschnittsfläche der Kältemittelkanäle zur Führung des auf Kohlenwasserstoff basierenden Kältemittels gegenüber der Kanalquerschnittsfläche der Kältemittelkanäle zur Führung von auf FKW oder FCKW basierenden Kältemittel um 25 bis 50 % vergrößert ist.

Eine Vergrößerung der Kanalquerschnittsfläche in dieser Größenordnung ist vor allem in sogenannten Rollbond-Herstellverfahren der Kältemittelkanäle auf den platinenartigen Verdampfern auch kostenmäßig noch günstig.

Eine besonders hohe Leistungsverbesserung bei noch kostengünstiger Fertigung wird bei einer Vergrößerung der Kanalquerschnittsfläche erzielt, wenn nach einer weiteren vorteilhaften Ausgestaltung des Gegenstandes der Erfindung vorgesehen ist, daß die Vergrößerung der Kanalquerschnittsfläche der Kältemittelkanäle, welche zur Führung des auf Kohlenwasserstoffen basierenden Kältemittels dienen, 50 % gegenüber der Kanalquerschnittsfläche der Kältemittelkanäle beträgt, welche zur Führung von des auf FKW oder FCKW basierenden Kältemittels dienen.

Eine besonders deutliche Reduzierung der Druckverluste für das strömende Kältemittel in den Kältemittelkanälen wird erzielt, wenn nach einer nächsten vorteilhaften Ausgestaltung des Gegenstandes der Erfindung vorgesehen ist, daß die Kanalquerschnittsfläche zwischen 17 mm² und 18,5 mm² liegt aber vorzugsweise 18 mm² beträgt.

Einerseits besonders strömungsgünstig ausgebildet und andererseits noch gut fertigbar ist ein Kältemittelkanal, wenn nach einer nächsten vorteilhaften Ausgestaltung des Gegenstandes der Erfindung vorgesehen ist, daß die Kanalquerschnittsfläche einen hydraulischen Ersatzdurchmesser von etwa 3 mm aufweist, welcher sich aus einer Kanalbreite von 12 mm und einer Kanalhöhe von 2,1 mm ergibt.

Besonders günstige Ergebnisse hinsichtlich eines minimierten Druckabfalles für das in den Kältemittelkanälen des Verdampfers strömenden Kältemittels hat sich ergeben, wenn nach einer weiteren vorteilhaften Ausgestaltung des Gegenstandes der Erfindung vorgesehen ist, daß das auf Kohlenwasserstoff basierende Kältemittel als Isobutan ausgebildet ist.

Die Erfindung ist in der nachfolgenden Beschreibung anhand eines in der Zeichnung vereinfacht dargestellten Ausführungsbeispieles erläutert. Es zeigen:
- Fig. 1: in schematischer Darstellung einen Kältekreislauf mit einem darin eingebundenen, aus zusammengefügten Platinen gefertigten Zweitemperaturen-Verdampfer,
- Fig. 2: in Ansicht von oben den Zweitemperaturen-Verdampfer in einbaufertigem Zustand, mit in einer der Platinen eingeformten Kältemittelkanälen, in raumbildlicher Darstellung und
- Fig. 3: in vergrößertem Maßstab einen der Kältemittelkanäle in Schnittdarstellung, gemäß der Schnittlinie III-III.

Gemäß Fig. 1 ist ein zu einem nicht dargestellten Haushalts-Kühlschrank mit ***-Gefrierfach gehörender, vereinfacht schematisch dargestellter Kältekreislauf 10 gezeigt, welcher mit einem Verdichter 11 ausgestattet ist. Dieser ist druckseitig an einen Verflüssiger 12 angeschlossen, dessen Berohrung hinsichtlich des durchströmbaren Querschnitts an auf Fluor-Kohlenwasserstoffe oder Fluor-Chlorkohlenwasserstoffe basierende Kältemittel angepaßt ist. An den Verflüssiger 12 schließt sich ausgangsseitig eine Trocknerpatrone 13 an, deren Ausgang mit einem Drosselrohr 14 versehen ist, dessen durchströmbarer Querschnitt an auf der Basis von Fluor-Kohlenwasserstoff oder Fluor-Chlorkohlenwasserstoffen gebildeten Kältemittel angepaßt ist. Das Drosselrohr 14 ist über den überwiegenden Teil seiner Rohrlänge innerhalb eines saugseitig an den Verdichter 11 angeschlossenen Saugrohres 15 verlegt, welches zusammen mit dem Drosselrohr 14 an einen für einen sogenannten Einrohranschluß ausgebildeten Verdampfer 16 angeschlossen ist. Dieser ist aus platinenartigem Material gebildet und weist zwei Temperaturzonen auf, welche von einem durchgehenden Kältemittelkanalzug mit vom Verdichter 11 angetriebenen, auf der Basis von Kohlenwasserstoffen gebildeten Kältemittel, wie beispielsweise Isobutan versorgt sind.

Wie insbesondere aus Fig. 2 hervorgeht, sind die beiden Abschnitte unterschiedlicher Temperatur des Verdampfers 16 als C-förmig gebogener Gefrierfachverdampfer 17 mit einem über einen Verbindungssteg 18 kältetechnisch damit verbundenen Rückwandverdampfer 19 für ein Normalkühlfach ausgebildet. Der Verdampfer 16 ist im vorliegenden Fall durch Verschweißen von zwei gleichflächigen Aluminium-Blechplatinen 20 und 21 gebildet, von denen die Platine 20 zur Erzeugung von Kältemittelkanälen mit einem deren Verlauf entsprechenden Druck versehen ist, während die Platine 21 unbedruckt ist. Für die bedruckte Aluminium-Blechplatine 20 hat sich zur Erzeugung der Kältemittelkanäle 22 ein Aluminiumblech mit der Bezeichnung AL 99,5 W7 mit einer Materialstärke von 0,75 mm als bereits gut geeignet herausgestellt, währenddessen für die unbedruckte Platine 21 ein Aluminiumblech mit der Bezeichnung AL 1230 und einer Materialstärke von 0,6 mm bereits gute Ergebnisse erbracht hat. Mit den zur Anwendung kommenden Materialien lassen sich im sogenannten Rollbond-Verfahren Kältemittelkanäle 22 herstellen, deren Querschnitt besonders für die Führung von auf Kohlenwasserstoff basierenden Kältemitteln, wie Isobutan mit der Industriebezeichnung R600a geeignet ist und welche eine Querschnittsfläche aufweisen, deren Größe die der bislang bei auf FKW oder FCKW basierenden Kältemittel zum Einsatz gekommene Kanalquerschnittsflächen um 50 % übersteigt. Dadurch kann der durch das Isobutan innerhalb der Kältemittelkanäle 22 verursachte höhrer Volumenstrom des vom Verdichter 11 innerhalb der Kältemittelkanäle 22 bewegten Kältemittels keinen den Wirkungsgrad des Kältekreislaufes 10 deutlich herabsetzenden Druckabfällen innerhalb der Kältemittelkanäle 22 erzeugen. Gute Ergebnisse hinsichtlich eines deutlich verminderten Druckabfalles über die gesamte Länge der Kältemittelkanäle 22 haben sich bei einer Kanalbreite "b" von 12 mm und einer Kanalhöhe "h" von 2,1 mm mit einem hydraulischen Ersatzdurchmesser von 3 mm und mit einer daraus resultierenden Kanalquerschnittsfläche "A" von 18 mm² ergeben, wobei die den Kanalabmessungen üblicherweise anhaftenden Fertigungstoleranzen die positiven Ergebnisse nicht zu schmälern vermögen.

Es versteht sich, daß die Erfindung auch auf einen platinenartigen Verdampfer 16 anwendbar ist, dessen Kältemittelkanäle 22 im sogenannten Z-Bondverfahren hergestellt sind.

## Patentansprüche

1. Kältegerät mit wenigstens einem Kälteraum, welcher von einem in einem geschlossenen Kältekreislauf (10) eingebundenen, aus einem Plattenverbund gebildeten Verdampfer (16) gekühlt ist, welcher mit nach dem Rollbond- oder Z-Bond-Verfahren hergestellten Kältemittelkanälen (22) zur Führung des im Kältekreislauf (10) von einem Verdichter (11) angetriebenen Kältemittels ausgestattet ist, **dadurch gekennzeichnet,** daß als Kältemittel in bekannter Weise ein auf Kohlenwasserstoffen basierendes Kältemittel eingesetzt ist, welches in Kältemittelkanälen (22) geführt ist, deren Kanalquerschnitt (A) an den im Vergleich zu den auf Fluor-Kohlenwasserstoffen oder Fluor-Chlorkohlenwasserstoffen basierenden Kältemitteln höheren Volumenstrom der auf Kohlenwasserstoffen basierenden Kältemittel zur Vermeidung von durch den Verdampfer bedingten Leistungseinbußen im Kältesystem angepaßt ist und daß die neben dem Verdampfer (16) im Kältekreislauf (10) vorgesehenen Kältemittel-Fließstrecken (12,14) hinsichtlich ihres zur Führung von auf Fluor-Kohlenwasserstoffen oder auf Fluor-Chlorkohlenwasserstoffen basierenden Kältemittel dienenden durchströmbaren Querschnitts im wesentlichen unverändert sind.

2. Kältegerät nach Anspruch 1, **dadurch gekennzeichnet,** daß die Kanalquerschnittsfläche (A) der Kältemittelkanäle (22) zur Führung des auf Kohlenwasserstoff basierenden Kältemittels gegenüber der Kanalquerschnittsfläche von entsprechenden Kältemittelkanälen zur Führung von auf Fluor-Kohlenwasserstoffen oder Fluor-Chlorkohlenwasserstoffen basierenden Kältemittel um 25 % bis 50 % vergrößert ist.

3. Kältegerät nach Anspruch 1 oder 2, **dadurch gekennzeichnet,** daß die Vergrößerung der Kanalquerschnittsfläche (A) der Kältemittelkanäle (22), zur Führung des auf Kohlenwasserstoffen basierenden Kältemittels 50 % gegenüber der Kanalquerschnittsfläche der entsprechenden Kältemittelkanäle zur Führung des auf Fluor-Kohlenwasserstoffen oder Fluor-Chlorkohlenwasserstoffen basierenden Kältemittels beträgt.

4. Kältegerät nach einem der Ansprüche 1 bis 3, **dadurch gekennzeichnet,** daß die Kanalquerschnittsfläche (A) zwischen 17 qmm und 18,5 qmm liegt, aber vorzugsweise 18 qmm beträgt.

5. Kältegerät nach einem der Ansprüche 1 bis 4, **dadurch gekennzeichnet,** daß die Kanalquerschnittsfläche (A) einen hydraulischen Ersatzdurchmesser von etwa 3 mm aufweist, welcher sich aus einer Kanalbreite (b) von 12 mm und einer Kanalhöhe (h) von 2,1 mm gibt.

6. Kältegerät nach einem der Ansprüche 1 bis 5, **dadurch gekennzeichnet,** daß das auf Kohlenwasserstoff basierende Kältemittel Isobutan ist.

## Claims

1. Cooling appliance with at least one cooling chamber, which is cooled by an evaporator (6) which is incorporated in a closed cooling circuit (10), is formed from a composite plate and is equipped with refrigerant channels (22), produced according to the roll-bond or Z-bond method, for conducting refrigerant moved in the cooling circuit (10) by a compressor (11), characterised in that a refrigerant based on hydrocarbons is used as refrigerant in known manner, which is guided in refrigerant channels (22), the channel cross-section (A) of which is matched to the volume flow, which is higher by comparison with refrigerants based on hydrofluorocarbons or hydrofluorochlorocarbons, of the refrigerant based on hydrocarbons for the avoidance of performance losses, which are caused by the evaporator, in the cooling system and that the refrigerant flow paths (12, 14) provided, apart from the evaporator, in the cooling circuit (10) are substantially unchanged with respect to the throughflow cross-section thereof serving for conducting refrigerant based on hydrofluorocarbons or hydrofluorochlorocarbons.

2. Cooling appliance according to claim 1, characterised in that the channel cross-sectional area (A) of the refrigerant channels (22) for conducting the refrigerant based on hydrocarbons is increased by 25 to 50% relative to the channel cross-sectional area of corresponding refrigerant channels for conducting refrigerant based on hydrofluorocarbons or hydrofluorochlorocarbons.

3. Cooling appliance according to claim 1 or 2, characterised in that the increase in the channel cross-sectional area (A) of the refrigerant channels (22) for conducting the refrigerant based on hydrocarbons amounts to 50% of the channel cross-sectional area of the corresponding channels for conducting refrigerant based on hydrofluorocarbons or hydrofluorochlorocarbons.

4. Cooling appliance according to one of claims 1 to 3, characterised in that the channel cross-sectional area (A) lies between 17 and 18.5 mm², but preferably amounts to 18 mm².

5. Cooling appliance according to one of claims 1 to 4, characterised in that the channel cross-sectional area (A) has a hydraulic equivalent diameter of approximately 3 mm, which results from a channel width (b) of 12 mm and a channel height (h) of 2.1 mm.

6. Cooling appliance according to one of claims 1 to 5, characterised in that the refrigerant based on hydrocarbon is isobutane.

## Revendications

1. Appareil frigorifique avec au moins une chambre frigorifique, qui est refroidie par un évaporateur (16), formé par un ensemble de plaques reliées entre elles et intégré dans un cycle frigorifique (10) fermé, lequel évaporateur est équipé de conduits de réfrigérant (22) réalisés selon le procédé roll-bonding ou z-bonding et permettant de guider le réfrigérant propulsé par un compresseur (11) dans le cycle frigorifique (10), **caractérisé en ce que** l'on utilise habituellement comme réfrigérant un fluide frigorigène à base d'hydrocarbure qui est guidé dans des conduits de réfrigérant (22), dont la section transversale (A) est adaptée à un courant de volume plus important des fluides frigorigènes à base d'hydrocarbure par rapport à ceux à base d'hydrocarbure fluoré ou chlorofluoré, afin d'éviter des pertes de puissance dans le système frigorifique dues à l'évaporateur et en ce que les trajets d'écoulement du fluide frigorigène (12, 14), prévus dans le cycle frigorifique (10), en outre de l'évaporateur (16), sont essentiellement inchangés en ce qui concerne leur section transversale pouvant être traversée et servant au guidage des fluides frigorigènes à base d'hydrocarbure fluoré ou chlorofluoré.

2. Appareil frigorifique selon la revendication 1, **caractérisé en ce que** la superficie de la section (A) des conduits de réfrigérant (22) est, pour le guidage du fluide frigorigène à base d'hydrocarbure, agrandie de 25% à 50% par rapport à la superficie de la section des conduits de réfrigérants correspondants, pour le guidage d'un fluide frigorigène à base d'hydrocarbure fluoré ou chlorofluoré.

3. Appareil frigorifique selon la revendication 1 ou 2, **caractérisé en ce que** l'agrandissement de la superficie de la section (A) des conduits de réfrigérant (22) pour le guidage du fluide frigorigène à base d'hydrocarbure correspond à 50% de la superficie de la section des conduits de réfrigérant correspondants pour le guidage d'un fluide frigorigène à base d'hydrocarbure fluoré ou chlorofluoré.

4. Appareil frigorifique selon une des revendications 1 à 3, **caractérisé en ce que** la superficie de la section du canal (A) est comprise entre 17 mm² et 18,5 mm² mais qu'elle est, de préférence, de 18 mm².

5. Appareil frigorifique selon une des revendications 1 à 4, **caractérisé en ce que** la superficie de la section (A) présente un diamètre hydraulique de réserve de 3 mm environ, qui résulte d'une largeur de conduit (b) de 12 mm et d'une hauteur de conduit (h) de 2,1 mm.

6. Appareil frigorifique selon une des revendications 1 à 5 **caractérisé en ce que** le fluide frigorigène à base d'hydrocarbure est de l'isobutane.
